# EUROPÄISCHE PATENTSCHRIFT

(11) **EP 1 466 849 B1**
(45) Veröffentlichungstag und Bekanntmachung des Hinweises auf die Patenterteilung: **16.05.2007**
(21) Anmeldenummer: 04007421.3
(22) Anmeldetag: 26.03.2004
(51) Int. Cl.: B65H 3/08

(54) **Bogenanleger zum Vereinzeln von Bogen**
Sheet feeder for separating of sheets
Margeur de feuilles pour la séparation des feuilles

(30) Priorität: 10.04.2003 DE 10316364
(43) Veröffentlichungstag der Anmeldung: 13.10.2004
(73) Patentinhaber: Koenig & Bauer Aktiengesellschaft, 97080 Würzburg (DE)
(72) Erfinder: Nagel, Hartmut, 01640 Coswig (DE); Grossmann, Karsten, 01689 Weinböhla (DE)

(56) Entgegenhaltungen:
- DE-A- 3 432 198
- DE-A- 3 919 787
- DE-A- 10 057 052
- DE-A- 19 620 937
- DE-B- 1 060 873

## Beschreibung

Die Erfindung betrifft einen Bogenanleger zum Vereinzeln von Bogen mit einem ersten und einem zweiten Bogentrenner, die jeweils einen Trennsauger aufnehmenden Trennsaugerträger und einen Transportsauger aufnehmenden Transportsaugerträger sowie eine zugeordnete Bogentrennerhöhenverstellung aufweisen.

In Bogenanlegern (siehe z.B. DE 3919787 A) ist üblicherweise ein Trennsauger und Transportsauger aufweisender Bogentrenner vorgesehen. Der Antrieb der Trennsauger und der Transportsauger erfolgt mit Hilfe von Kurvenkoppelgetrieben. Dabei wird einem die Trennsauger aufnehmenden Trennsaugerträger eine zyklische Bewegung zwischen einer oberen und einer unteren Rastposition aufgeprägt. In der unteren Rastposition wird von den Trennsaugern der jeweils oberste Bogen eines Bogenstapels erfasst und durch die nachfolgende Bewegung in die obere Rastposition vereinzelt. In einer Übergabeposition wird der vereinzelte Bogen an die Transportsauger übergeben, die eine vorzugsweise translatorische Bewegung ausführen und den von den Transportsaugern vereinzelten Bogen zur dem Bogenanleger nachgeordneten bogenverarbeitenden Maschine transportieren.

Zur Realisierung der Bogentrennung und des Bogentransports sind Blasluftdüsen vorgesehen. Außerdem ist dem Bogentrenner eine Höhenstelleinrichtung zugeordnet.

Bei großformatigen Bogenanlegern ist es bekannt, in der Formatbreite zwei Bogentrenner nebeneinander anzuordnen sowie die Antriebe dieser Bogentrenner mechanisch zu koppeln und als funktionelle Einheit zu betreiben, wobei eine Höhenstelleinrichtung vorgesehen ist, die, initiiert durch eine Stapelabtastung, das Höhenniveau dieser Einheit beeinflusst.

Derartige Bogenanleger haben den Nachteil, dass aufgrund der starren Kopplung der Bogentrenner es nicht möglich ist, die einzelnen Bogentrenner unabhängig voneinander einzustellen und damit an das zur Verarbeitung gelangende Verarbeitungsgut sowie an die Form der Bogenstapel anzupassen, so dass diese Bogenanleger nur beschränkt einsetzbar sind.

Aufgabe der Erfindung ist es, einen gattungsgemäßen Bogenanleger so zu verändern, dass die Universalität und die Effektivität der nachgeordneten Verarbeitungsmaschine erhöht wird.

Erfindungsgemäß wird die Aufgabe durch einen Bogenanleger nach Anspruch 1 gelöst.

Durch die erfindungsgemäße Lösung ist es möglich, die Bogentrenner unabhängig voneinander dem zur Verarbeitung gelangenden Bogenmaterial und der Form des Bogenstapels anzupassen. Damit können auch großformatige Bogen unabhängig von der Ausbildung des Bogenstapels problemlos vereinzelt werden.

An einem Ausführungsbeispiel wird die Erfindung näher erläutert. In den zugehörigen Zeichnungen zeigen
- Fig. 1:: einen Bogenanleger in der Seitenansicht,
- Fig. 2:: eine Draufsicht auf den Bogenanleger nach Figur 1,
- Fig. 3:: eine Ansicht gem. Figur 2 mit einer Steuer- und Regeleinrichtung,
- Fig. 4:: eine Ansicht des Bogenanlegers gemäß Figur 1 von hinten.

In Fig. 1 ist ein Bogenanleger 1 mit einem aus Bogen 3 bestehenden Bogenstapel 2 und einem nachgeordneten Bändertisch 6 dargestellt. Der Bogenstapel 2 ist auf einer Stapelplatte 11 positioniert, die an Hubmittel 4 angeordnet ist. Die Hubmittel 4 stehen in Wirkverbindung mit einem nicht dargestellten, in einem Gestell 5 des Bogenanlegers 1 positionierten Aufzug.

Im Bogenanleger 1 sind ein erster Bogentrenner 7 und ein zweiter Bogentrenner 8 vorgesehen. Jeder Bogentrenner 7; 8 ist mit Trennsaugern 9 und Transportsaugern 10 versehen, die mit sich in Richtung der Breite der Bogen 3 erstreckendem Trennsaugerträgern 12 und Transportsaugerträgern 13 verbunden sind. Die Trennsaugerträger 12 sind jeweils mit dem Abtriebsglied eines nicht dargestellten Kurvenkoppelgetriebes verbunden, die den Trennsaugerträgern 12 und damit den Trennsaugern 9 eine zyklische Bewegung zwischen einer unteren Rastposition, in der die Trennsauger 9 auf dem Bogenstapel 2 aufsetzen, und einer oberen Rastposition, die etwa in Figur 1 dargestellt ist, aufprägt. Entsprechend ist jeder der Transportsaugerträger 13 mit dem Abtriebsglied eines nicht dargestellten Kurvenkoppelgetriebes verbunden, durch die die Transportsauger 10 zyklisch in eine Transportrichtung 14 und entgegengesetzt dazu bewegt werden.

Dem ersten Bogentrenner 7 ist ein diesen treibenden erster Antrieb 15 und dem zweiten Bogentrenner 8 ein diesen treibenden zweiter Antrieb 16 zugeordnet. Am ersten Bogentrenner 7 ist eine erste Abtasteinrichtung 28 und am zweiten Bogentrenner 8 eine zweite Abtasteinrichtung 29 vorgesehen. Die erste Abtasteinrichtung 28 erfasst die Oberfläche des Bogenstapels 2 im Bereich des ersten Bogentrenners 7, während mit der zweiten Abtasteinrichtung 29 die Oberfläche des Bogenstapels 2 im Bereich des zweiten Bogentrenners 8 erfasst wird.

Der erste Bogentrenner 7 ist mittels erster Hubelemente 17 an einer ersten Längsführung 19 und der zweite Bogentrenner 8 mit Hilfe von zweiten Hubelementen 18 an einer zweiten Längsführung 20 angeordnet. Auf den Längsführungen 19; 20 sind die Hubelemente 17; 18 und damit die Bogentrenner 7; 8 in oder entgegen der Transportrichtung 14 synchron, d. h. jeweils gleichzeitig um gleiche Wegabschnitte verbringbar vorgesehen. Dazu sind z. B. die Längsführungen 19; 20 als Spindeln ausgebildet, in die die Hubelemente 17; 18 eingreifen. Die Längsführungen 19; 20 sind in Lagern 21 aufgenommen, die fest mit einer hinteren Traverse 22 verbunden sind. An einer vorderen Traverse 23 sind ein erster Stellmotor 24 und ein zweiter Stellmotor 25 angeordnet, wobei der erste Stellmotor 24 mit der ersten Längsführung 19 und der zweite Stellmotor 25 mit der zweiten Längsführung 20 verbunden ist.

Im Ausführungsbeispiel wurden die Längsführungen 19; 20 als Spindeln ausgebildet und die diesen zugeordneten Stellmotore 24; 25 als eine Drehbewegung realisierende Antriebselemente ausgeführt. Es ist natürlich auch möglich, die Stellbewegungen der Bogentrenner 7; 8 sowohl in als auch entgegen der Transportrichtung 14 mit Hilfe von an den Bogentrennern 7; 8 angreifenden Linearantrieben zu realisieren.

Der erste Antrieb 15 und der zweite Antrieb 16 sind mit einer Steuer- und Regeleinrichtung 30 verbunden, die mittels eines Drehwinkelgebers 31 mit der dem Bogenanleger 1 nachgeordneten Verarbeitungsmaschine verknüpft ist. Die erste Abtasteinrichtung 28 ist über die Steuer- und Regeleinrichtung 30 mit den ersten Hubelementen 17 und die zweite Abtasteinrichtung 29 über die Steuer- und Regeleinrichtung 30 mit den zweiten Hubelementen 18 verbunden. Mit der Steuer- und Regeleinrichtung 30 steht eine Eingabeeinrichtung 32 in Verbindung, durch die die Hubelemente 17; 18 manuell beeinflusst werden können.

Außerdem ist es möglich, mit Hilfe der Eingabeeinrichtung 32 bearbeitungstechnische Kenngrößen einzugeben, die in der Steuer- und Regeleinrichtung 30 zur Realisierung eines automatisierten Betriebs des Bogenanlegers 1 abrufbar gespeichert werden können.

Der erste Antrieb 15 und der zweite Antrieb 16 werden über die Steuer- und Regeleinrichtung 30 unter Einbeziehung der vom Drehwinkelgeber 31 generierten Signale angesteuert, so dass diese synchron zueinander und im Arbeitstakt der nachgeordneten Verarbeitungsmaschine umlaufen. Zur Realisierung eines synchronen Betriebes der Antriebe 15; 16 ist es z. B. möglich, diese nach dem Master-Slave-Prinzip anzutreiben, wobei einer der Antriebe 15; 16 als Master und der andere als Slave wirkt.

### Aufstellung der verwendeten Bezugszeichen

- 1: Bogenanleger
- 2: Bogenstapel
- 3: Bogen
- 4: Hubmittel
- 5: Gestell
- 6: Bändertisch
- 7: erster Bogentrenner
- 8: zweiter Bogentrenner
- 9: Trennsauger
- 10: Transportsauger
- 11: Stapelplatte
- 12: Trennsaugerträger
- 13: Transportsaugerträger
- 14: Transportrichtung
- 15: erster Antrieb
- 16: zweiter Antrieb
- 17: erstes Hubelement
- 18: zweites Hubelement
- 19: erste Längsführung
- 20: zweite Längsführung
- 21: Lager
- 22: hintere Traverse
- 23: vordere Traverse
- 24: erster Stellmotor
- 25: zweiter Stellmotor
- 26: -
- 27: -
- 28: erste Abtasteinrichtung
- 29: zweite Abtasteinrichtung
- 30: Steuer- und Regeleinrichtung
- 31: Drehwinkelgeber
- 32: Eingabeeinrichtung

## Patentansprüche

1. Bogenanleger zum Vereinzeln von Bogen mit einem ersten und einem zweiten Bogentrenner (7, 8), die jeweils einen Trennsauger (9) aufnehmenden Trennsaugerträger (12) und einen Transportsauger (10) aufnehmenden Transportsaugerträger (13) sowie eine zugeordnete Bogentrennerhöhenverstellung aufweisen, **dadurch gekennzeichnet, dass** dem ersten Bogentrenner (7) ein den Trennsaugerträger (12) und den Transportsaugerträger (13) treibender erster Antrieb (15) und dem zweiten Bogentrenner (8) ein den Trennsaugerträger (12) und den Transportsaugerträger (13) treibender zweiter Antrieb (16) zugeordnet ist, wobei die Antriebe (15; 16) durch eine Steuer- und Regeleinrichtung (30) im Arbeitstakt einer nachgeordneten Verarbeitungsmaschine antreibbar sind, sowie eine die Höhenlage des ersten Bogentrenners (7) erfassende erste Abtasteinrichtung (28) und eine die Höhenlage des zweiten Bogentrenners (8) erfassende zweite Abtasteinrichtung (29) vorgesehen ist und die erste Abtasteinrichtung (28) über die Steuer- und Regeleinrichtung (30) mit dem ersten Bogentrenner (7) zugeordneten ersten Hubelementen (17) und die zweite Abtasteinrichtung (29) über die Steuer- und Regeleinrichtung (30) mit dem zweiten Bogentrenner (8) zugeordneten zweiten Hubelementen (18) zur Höheneinstellung in Wirkverbindung steht.

2. Bogenanleger nach Anspruch 1, **dadurch gekennzeichnet, dass** die Höhenlage der Bogentrenner (7; 8) unabhängig voneinander einstellbar ist.

3. Bogenanleger nach Anspruch 1, **dadurch gekennzeichnet, dass** die Bogentrenner (7; 8) zur Formatanpassung synchron in oder entgegen einer Transportrichtung (14) verstellbar ausgeführt sind.

4. Bogenanleger nach Anspruch 3, **dadurch gekennzeichnet, dass** der erste Bogentrenner (7) mittels eines ersten Stellmotors (24) auf der ersten Längsführung (19) und der zweite Bogentrenner (8) mittels eines zweiten Stellmotors (25) auf der zweiten Längsführung (20) in oder entgegen der Transportrichtung (14) verschiebbar ausgeführt sind.

5. Bogenanleger nach Anspruch 4, **dadurch gekennzeichnet, dass** die Längsführungen (19; 20) als durch die Stellmotore (24; 25) angetriebene Spindeln ausgebildet sind.

6. Bogenanleger nach Anspruch 5, **dadurch gekennzeichnet, dass** die Stellmotore (24; 25) als Linearmotore ausgebildet und den Bogentrennern (9; 8) direkt zugeordnet sind.

7. Bogenanleger nach Anspruch 1 und 3, **dadurch gekennzeichnet, dass** die Bogentrenner (7; 8) durch Eingeben der Formatgröße des Verarbeitungsgutes in eine der Steuer- und Regeleinrichtung (30) zugeordnete Eingabevorrichtung (32) positionierbar sind.

## Claims

1. Sheet feeder for singling sheets, with a first and a second sheet separator (7, 8), which each comprise a separating sucker carrier (12), which receives separating suckers (9), and a transport sucker carrier (13), which receives transport suckers (10), as well as an associated sheet separator height adjustment, **characterised in that** a first drive (15) driving the separating sucker carrier (12) and the transport sucker carrier (13) is associated with the first sheet separator (7) and a second drive (16) driving the separating sucker carrier (12) and the transport sucker carrier (13) is associated with the second sheet separator (8), wherein the drives (15; 16) are drivable by a control and regulating device (30) in the working cycle of a downstream processing machine, as well as a first scanning device (28) detecting the height position of the first sheet separator (7) and a second scanning device (28) detecting the height position of the second sheet separator (8) are provided and the first scanning device (28) is disposed in operative connection by way of the control and regulating device (30) with stroke elements (17), which are associated with the first sheet separator (7), for the height adjustment and the second scanning device (29) is disposed in operative connection by way of the control and regulating device (30) with second stroke elements (18), which are associated with the second sheet separator (8), for the height adjustment.

2. Sheet feeder according to claim 1, **characterised in that** the height positions of the sheet separators (7; 8) are adjustable independently of one another.

3. Sheet feeder according to claim 1, **characterised in that** the sheet separators (7; 8) are constructed to be adjustable synchronously in or against a transport direction (14) for format adaptation.

4. Sheet feeder according to claim 3, **characterised in that** the first sheet separator (17) is constructed to be adjustable by means of a first setting motor (24) on the first longitudinal guide (19), and the second sheet separator (8) is constructed to be adjustable by means of a second setting motor (25) on the second longitudinal guide (20), in or against the transport direction (14).

5. Sheet feeder according to claim 4, **characterised in that** the longitudinal guides (19; 20) are constructed as spindles driven by the setting motors (24; 25).

6. Sheet feeder according to claim 5, **characterised in that** the setting motors (24; 25) are constructed as linear motors and are directly associated with the sheet separators (9; 8).

7. Sheet feeder according to claim 1 and 3, **characterised in that** the sheet separators (7; 8) are positionable by input of the format size of the stock, which is to be processed, into an input device (32) associated with the control and regulating device (30).

## Revendications

1. Margeur pour la séparation de feuilles comportant un premier et un second séparateur de feuilles (7, 8) ayant chacun un support de ventouse de séparation (12) comportant une ventouse de séparation (9) et un support de ventouse de transport (13) comportant une ventouse de transport (10) ainsi qu'un moyen de réglage en hauteur du séparateur de feuilles,
**caractérisé en ce qu'**
au premier séparateur de feuilles (7) est associé un premier moyen d'entraînement (15) qui entraîne le support de ventouse de séparation (12) et le support de ventouse de transport (13) et au second séparateur de feuilles (8) est associé un second moyen d'entraînement (16) entraînant le support de ventouse de séparation (12) et le support de ventouse de transport (13),
les moyens d'entraînement (15, 16) étant commandés par une installation de commande et de régulation (30) en synchronisme avec une machine de traitement en aval,
ainsi qu'une première installation de détection (28) détectant la position en hauteur du premier séparateur de feuilles (7) et une seconde installation de détection (29) qui détecte la position en hauteur du second séparateur de feuilles (8), et
la première installation de détection (28) coopère par l'installation de commande et de régulation (30) avec des premiers éléments de levée (17) associés au premier séparateur de feuilles (7) et la seconde installation de détection (28) coopère par l'installation de commande et de régulation (30) avec des seconds éléments de levée (18) associés au second séparateur de feuilles (8) pour le réglage en hauteur.

2. Margeur selon la revendication 1,
**caractérisé en ce que**
la position en hauteur des séparateurs de feuilles (7, 8) se règle indépendamment l'une de l'autre.

3. Margeur selon la revendication 1,
**caractérisé en ce que**
les séparateurs de feuilles (7, 8) sont réglables en synchronisme à l'adaptation de format, dans la direction de transport (14) ou dans la direction opposée.

4. Margeur selon la revendication 3,
**caractérisé en ce que**
le premier séparateur de feuilles (7) est monté coulissant par l'intermédiaire d'un premier moteur d'actionneur (24) sur un premier guide longitudinal (19), et le second séparateur de feuilles (8) est coulissant par un second moteur d'actionneur (25) sur un second guide longitudinal (20) dans la direction de transport (14) ou dans la direction opposée.

5. Margeur selon la revendication 4,
**caractérisé en ce que**
les guides longitudinaux (19, 20) sont réalisés sous la forme de broches entraînées par les moteurs d'actionneurs (24, 25).

6. Margeur selon la revendication 5,
**caractérisé en ce que**
les moteurs d'actionneurs (24, 25) sont des moteurs linéaires associés directement aux séparateurs de feuilles (7, 8).

7. Margeur selon l'une quelconque des revendications 1 et 3,
**caractérisé en ce que**
les séparateurs de feuilles (7, 8) sont positionnés par l'introduction du format du produit à travailler par un dispositif d'entrée (32) associé à l'installation de commande et de régulation (30).
